# EUROPÄISCHE PATENTSCHRIFT

(11) **EP 0 925 747 B1**
(45) Veröffentlichungstag und Bekanntmachung des Hinweises auf die Patenterteilung: **05.03.2003**
(21) Anmeldenummer: 98890298.7
(22) Anmeldetag: 14.10.1998
(51) Int. Cl.: A47C 27/12, B68G 1/00

(54) **Auflage für eine Matratze**
Coating for a mattress
Couverture pour un matelas

(30) Priorität: 15.12.1997 AT 78197 U
(43) Veröffentlichungstag der Anmeldung: 30.06.1999
(73) Patentinhaber: Wenatex Edeltextil Erzeugungsgesellschaft mbH, 5020 Salzburg (AT)
(72) Erfinder: Wernicke, Hans-Gerd, 5020 Salzburg (AT)
(74) Vertreter: Müllner, Erwin, Dr.

(56) Entgegenhaltungen:
- AT-B- 388 858
- DE-A- 3 606 040
- DE-A- 3 635 570
- DE-A- 3 806 456
- DE-C- 2 739 588

## Beschreibung

Die Erfindung betrifft eine Auflage für eine Matratze, insbesondere für einen Schaumstoffkern.

Überzüge von Schaumstoffkernen sind bekannt, die aus Jersey oder Leinen oder Möbelstoffen bestehen. In vielen Fällen ist es möglich, diese Überzüge von dem Schaumstoffkern abzuziehen. Die Schaumstoffkerne können eine Auflage erhalten, die in zweckmäßiger Weise atmungsaktiv ist. Solche Auflagen können unterhalb eines Überzuges eingelegt werden oder eine separate, gegebenenfalls auch als Zubehör nachträglich zu erwerbende Liegeunterlage bilden.

Ferner ist die heilende Wirkung von Kräutern bekannt. So werden Geruchskissen verwendet, um im Wege der Atmung flüchtige Wirkstoffe der Kräuter zu übertragen und dadurch das Wohlbefinden des Menschen zu verbessern.

Die Erfindung zielt darauf ab, die Wirkung der Kräuter in verstärktem Umfang zu nutzen. Dies wird dadurch erreicht, daß die Auflage geschnittene und getrocknete Kräuter wie beispielsweise Eukalyptus, Wurmfarn, Heublumen, Lavendel, Arnika, Kamille, Schafgarbe und bzw. od. dgl. in einer Menge von vorzugsweise 400 bis 500 g/m² zwischen zwei Lagen aus Faservliesstoff umfaßt. Heilkräuter können gezielt auf eine besondere Wirkung oder auf eine Breitbandwirkung in die Auflage eingebaut werden. Die Auflage kann Teil eines Überzuges sein, oder aber auch nachträglich, allenfalls bedarfsweise unterlegt werden. Es ist zweckmäßig, wenn die beiden Lagen aus Faservliesstoff durch eine Zonenabsteppung, beispielsweise durch parallele Steppnähte verbunden sind. Damit bleibt die gleichmäßige Verteilung über die gesamte Liegefläche oder über gezielte Bereiche der Liegefläche (z.B. den Schulterbereich) dauerhaft erhalten. Ergänzend oder alternativ zu einer Absteppung können die geschnittenen, getrockneten und im Zwischenraum zwischen den Faservliesstofflagen vorgesehenen Kräuter mindestens teilweise in den Faservliesstoff durch Einnadeln unverrückbar eingearbeitet sein. Damit wird eine innige Verbindung zwischen der Umhüllung und der Kräuterfüllung zumindest im Randbereich erreicht. Erhöhte Atmungsakativität bei guter Lagefixierung der Füllung ergibt sich durch einen einhüllenden Faservliesstoff, der aus etwa 50% Schafwolle und etwa 50% Zellwolle besteht. Insbesondere auf der von dem Schaumstoffkern abgewandten Seite ist es zweckmäßig, auf dem Faservliesstoff zumindest einseitig eine Lage aus lockerem Wollvlies unter einer Decklage aus Leinen vorzusehen. Dieser Lagenverbund kann in einem Bezug aus Baumwolle, insbesondere aus Baumwoll-Jersey, angeordnet sein. Dabei kann der gesamte Lagenverbund, gegebenenfalls einschließlich des Bezuges eine Zonenabsteppung aufweisen.

Wenn ein Bezug einen Schaumstoffkern einer Matratze im wesentlichen umspannt, dann sieht eine konkrete Ausführungsform die Kräutereinlage einschließlich des diese einschließenden Faservliesstoffes nur im Liegebereich der Matratze vor.

Der Matratzenkern wird aus offenporigem Kunststoffschaum mit kleinen Poren hergestellt. Dabei erweist es sich als vorteilhaft, wenn die Matratze, insbesondere der Schaumstoffkern, im Nacken- und Schulterbereich an beiden Enden, vorzugsweise an der Ober- und Unterseite, von der Oberfläche ausgehende parallele Einschnitte in Querrichtung des Schaumstoffkernes aufweist, die gegen das Innere des Schaumstoffkernes in einen Hohlraum, z.B. mit birnenförmigem Querschnitt, übergehen, wobei die Tiefe jedes Einschnittes mit Hohlraum, vorzugsweise zwischen 10% und 40% der Gesamthöhe des Schaumstoffkernes liegt. Diese Ausbildung ermöglicht nicht nur ein Zusammenrollen des Schaumstoffkernes auf eine Rolle mit sehr kleinem Durchmesser, sondern es ergibt sich im Zusammenwirken mit der Auflage ein besonders hoher Liegekomfort und ein Verstärkungseffekt für die Wirkung der Kräuter. Die Formgebung der Einschnitte ist derart, daß bei jeder Bewegung Luft angesaugt bzw. ausgepreßt wird. Diese Luft wird durch die Kräuterauflage durchgedrückt und nimmt die heilwirksamen flüchtigen Substanzen mit. Sie entfalten über die Atmung, teilweise auch über die Haut des Menschen ihre Wirkung. Hier sind in erster Linie Allergien, Durchblutungsstörungen, Schlafstörungen, Rheumatismus und Erkrankungen des Bewegungsapparates zu nennen, die durch die Heilkräutertherapie günstig beeinflußt werden können. Das Zusammenwirken von Schaumkern und Auflage ist dann besonders ausgeprägt, wenn die Einschnitte in einem Abstand zueinander vorgesehen sind, der kleiner als die Höhe des Schaumstoffkernes ist und wenn die Tiefe der Einschnitte einschließlich der Hohlräume vom Ende des Schaumstoffkernes bis zur Mitte jedes Nacken- und Schulterbereiches des Schaumstoffkernes zunimmt und sodann wieder abnimmt. Auf diese Weise wird die Druckpunktelastizität der Matratze im Punktlastbereich (Zonen besonders hoher Drucklast auf die Matratze) wesentlich verbessert.

Um dort, wo die Luftströmung aus dem Schaumstoffkern besonders groß ist, nämlich nächst der Schlitze bzw. der etwa birnenförmigen Ausnehmungen, einen hohen Wirkstoffanteil aus den Kräutern zu entnehmen, entsprechen die Abstände der parallelen Einschnitte im Schaumstoffkern den Abständen der parallelen Zonensteppung oder sind ein ganzzahliges Vielfaches. In diesem Sinn ist es sehr zweckmäßig, wenn der Schaumstoffkern im Bereich der Liegefläche eine Vertiefung, etwa im Ausmaß der Kräuterauflage aufweist und wenn die parallelen Steppnähte der Kräutereinlage zwischen den Einschnitten des Schaumstoffkernes liegen. Es liegt dann die große Befüllungsstärke genau über den Luftaustrittseinschnitten der Schaumstoffmatratze.

Ein Ausführungsbeispiel der erfindungsgemäßen Auflage auf einer Matratze mit einem Schaumstoffkern ist in der Zeichnung im Längsschnitt schematisch dargestellt.

Eine Auflage für eine Matratze, insbesondere für einen Schaumstoffkern 1 umfaßt geschnittene und getrocknete Kräuter 2, wie Eukalyptus, Wurmfarn, Heublumen, Lavendel, Arnika, Kamille, Schafgarbe und bzw. od. dgl. zwischen zwei Lagen aus Faservliesstoff 3, 4. Durch Steppnähte 5 wird die Füllung positioniert und unverschiebbar festgehalten. Damit ist es auch möglich, unterschiedliche Kräuter in unterschiedlichen Zonen (Schulterbereich, Rückenbereich, Beckenbereich ...) einzusetzen. Es können Kräutermischungen mit einer Breitbandwirkung oder allenfalls konzentrierte Einzelsorten für ganz bestimmte Zwecke eingesetzt werden. Im allgemeinen wird man auch für den letzteren Anwendungsbereich Kräutermischungen einsetzen, um dadurch eine Muliplikationswirkung einerseits und eine allfällige Geruchskorrektur zu erhalten.

Die aus den beiden Lagen aus Faservlies 3, 4 mit den Kräutern 2 im Zwischenraum gebildete Regenerationseinlage ist beim Ausführungsbeispiel auf einer Seite mit Wollvlies 6 unter einer Decklage 7 aus Baumwolle oder Baumwoll-Jersey ausgestattet. Das Wollvlies 6 und die Decklage 7 könnten auch beiderseits der Kräuterlage 2 vorgesehen sein. Damit wird die Auflage zu einer selbständigen Ware im Bereich der Unterbetten.

Im Ausführungsbeispiel ist der Schaumstoffkern 1 von einem Kernschonbezug 8 umgeben. Im Nacken- und Schulterbereich des Schaumstoffkernes 1 sind an den beiden Enden und auf der Vorder- und Rückseite parallele Einschnitt 9 vorgesehen, die jeweils in einem Hohlraum 10 im Schaumstoffkern 1 übergehen. Die Hohlräume 10 haben etwa birnenförmigen Querschnitt und sie nehmen in ihrer Größe vom jeweiligen Ende des Schaumstoffkernes bis zur Mitte des Nacken- und Schulterbereiches zu und sodann wieder ab. Dadurch wird der Elastizitätsgrad im Nacken- und Schulterbereich speziell beeinflußt und es ergibt sich ein besonderer Effekt zusammen mit der Auflage, die die Kräuter 2 zwischen den Vliestofflagen 3, 4, das überlagerte Wollvlies 6 und den Bezug 7 umfaßt. Luft wird nämlich durch die Bewegung des offenporigen Schaumstoffkernes 1 angesaugt und insbesondere bei den Schlitzen 9 ausgestoßen. Die Luft durchdringt die Kräuterfüllung 2 und wird mit den flüchtigen Stoffen der Kräuter 2 beladen. Diese Stoffe werden somit in erhöhtem Maße freigesetzt. Die Schlitze 10 bzw. die "atmenden" Hohlräume 10 liegen unter dem Füllungsmaximum der Kräuter 2 jeweils zwischen zwei Steppnähten 5, um die größtmögliche aerodynamische Wirkung zu entfalten. Der Schaumstoffkern 1 weist ferner eine Vertiefung 11 im Ausmaß (Länge, Breite, Höhe) der Kräuterauflage zu deren Aufnahme auf.

Beim Ausführungsbeispiel ist der Lagenverbund (die Regenerationseinlage) aus Kräutern 2, Vlies 3, 4, Wollvlies 6 und Decklage 7 unter einem Matratzenüberzug 12 eingebettet. Durch Steppnähte (nicht dargestellt) kann der Matratzenüberzug 12 mit der gesamten vorgenannten Regenerationseinlage auch vereinheitlicht werden. Ist ein Reißverschluß 13 vorgesehen, dann kann dieser Matratzenüberzug 12 von dem Schaumstoffkern 1 (mit Kernschonbezug 8) abgenommen werden. Schließlich ist es möglich, die Regenerationseinlage, z.B. mittels eines Klettenverschlusses entweder auf dem Kernschonbezug 8 oder innen im Matratzenüberzug 12 zu fixieren. Damit es möglich, die Regenerationseinlage bei Nachlassen der Wirkung oder im Falle eines speziellen Heilbedarfes zu wechseln.

## Patentansprüche

1. Auflage für eine Matratze, insbesondere für einen Schaumstoffkern, **dadurch gekennzeichnet, daß** die Auflage geschnittene und getrocknete Kräuter (2) wie beispielsweise Eukalyptus, Wurmfarn, Heublumen, Lavendel, Arnika, Kamille, Schafgarbe und bzw. od. dgl. in einer Menge von vorzugsweise 400 bis 500 g/m² zwischen zwei Lagen aus Faservliesstoff (3, 4) umfaßt.

2. Auflage nach Anspruch 1, **dadurch gekennzeichnet, daß** die beiden Lagen aus Faservliesstoff (3, 4) durch eine Zonenabsteppung, beispielsweise durch parallele Steppnähte (5) verbunden sind.

3. Auflage nach den Ansprüchen 1 oder 2, **dadurch gekennzeichnet, daß** die geschnittenen, getrockneten und im Zwischenraum zwischen den Faservliesstofflagen (3, 4) vorgesehenen Kräuter (2) mindestens teilweise in den Faservliesstoff (3, 4) durch Einnadeln unverrückbar eingearbeitet sind.

4. Auflage nach einem der Ansprüche 1 bis 3, **dadurch gekennzeichnet, daß** der einhüllende Faservliesstoff (3, 4) aus etwa 50% Schafwolle und etwa 50% Zellwolle besteht.

5. Auflage nach einem der Ansprüche 1 bis 4, **dadurch gekennzeichnet, daß** zumindest auf einer Lage von Faservliesstoff (3, 4) außen, eine Lage aus Wollflies (6) unter einer Decklage (7), z.B. aus Leinen, vorgesehen ist.

6. Auflage nach einem der Ansprüche 1 bis 5, **dadurch gekennzeichnet, daß** der Lagenverbund mit den Kräutern (2) in einem die Decklage (7) umfassenden Überzug aus Baumwolle, insbesondere Baumwoll-Jersey vorgesehen ist und daß die gesamte Auflage eine Zonenabsteppung aufweist.

7. Auflage nach einem der Ansprüche 1 bis 6, **dadurch gekennzeichnet, daß** der Überzug als Matratzenüberzug (12) den Schaumstoffkern (1) der Matratze im wesentlichen umspannt, wobei zumindest die Kräutereinlage (2) einschließlich des sie einschließenden Faservliesstoffes (3, 4) nur im Liegebereich des Schaumstoffkernes (1) vorgesehen ist.

8. Auflage nach einem der Ansprüche 1 bis 7, **dadurch gekennzeichnet, daß** die Matratze, insbesondere der Schaumstoffkern (1), im Nacken- und Schulterbereich an beiden Enden, vorzugsweise an der Ober- und Unterseite, von der Oberfläche ausgehende parallele Einschnitte (9) in Querrichtung des Schaumstoffkernes (1) aufweist, die gegen das Innere des Schaumstoffkernes (1) in einen Hohlraum (10), z.B. mit birnenförmigem Querschnitt, übergehen, wobei die Tiefe jedes Einschnittes (9) mit Hohlraum (10), vorzugsweise zwischen 10% und 40% der Gesamthöhe des Schaumstoffkernes (1) liegt.

9. Auflage nach Anspruch 8, **dadurch gekennzeichnet, daß** die Einschnitte (9) in einem Abstand zueinander vorgesehen sind, der kleiner als die Höhe des Schaumstoffkernes (1) ist und daß die Tiefe der Einschnitte (9) einschließlich der Hohlräume (10) vom Ende des Schaumstoffkernes (1) bis zur Mitte jedes Nacken- und Schulterbereiches des Schaumstoffkernes (1) zunimmt und sodann wieder abnimmt.

10. Auflage nach einem der Ansprüche 8 oder 9, **dadurch gekennzeichnet, daß** die Abstände der parallelen Einschnitte (9) im Schaumstoffkern (1) den Abständen der parallelen Zonensteppung (5) entspricht oder ein ganzzahliges Vielfaches ist.

11. Auflage nach einem der Ansprüche 8 bis 10, **dadurch gekennzeichnet, daß** der Schaumstoffkern (1) im Bereich der Liegefläche eine Vertiefung (11), etwa im Ausmaß der Kräuterauflage aufweist.

12. Auflage nach einem der Ansprüche 8 bis 11, **dadurch gekennzeichnet, daß** die parallelen Steppnähte (5) der Kräutereinlage (2) zwischen den Einschnitten (9) des Schaumstoffkernes (1) liegen.

## Claims

1. Mattress overlay, in particular for a foam core, **characterized in that** the overlay encloses chopped and dried herbs (2) such as for example eucalyptus, male fern, hayseed, lavender, arnica, camomile, yarrow and/or similar, in a quantity of preferably 400 to 500 g/m², between two layers of nonwoven fabric (3, 4).

2. Mattress overlay according to Claim 1, **characterized in that** the two layers of nonwoven fabric (3, 4) are joined by quilting, for example by parallel quilting seams (5).

3. Mattress overlay according to Claim 1 or 2, **characterized in that** the chopped and dried herbs (2) provided in the space between the nonwoven fabric layers (3, 4) are, at least partially, worked permanently into the nonwoven fabric (3, 4) by needling.

4. Mattress overlay according to any one of Claims 1 to 3, **characterized in that** the enveloping nonwoven fabric (3, 4) consists of approximately 50% sheep's wool and approximately 50% spun rayon.

5. Mattress overlay according to any one of Claims 1 to 4, **characterized in that** a layer of woollen fleece (6) under a covering layer (7) of e.g. linen cloth is provided externally on at least one layer of nonwoven fabric (3, 4).

6. Mattress overlay according to any one of Claims 1 to 5, **characterized in that** the composite layered structure containing the herbs (2) is provided in a jacket of cotton, in particular jersey cotton, enclosing the covering layer (7), and **in that** the complete overlay is quilted.

7. Mattress overlay according to any one of Claims 1 to 6, **characterized in that** the jacket when used as a mattress cover (12) wraps the foam core (1) of the mattress, the herbal padding (2) (including the nonwoven fabric (3, 4) enclosing it) at least being provided only in the reclining zone of the foam core (1).

8. Mattress overlay according to any one of Claims 1 to 7, **characterized in that** the mattress, in particular the foam core (1), has parallel grooves (9) running in the transverse direction of the foam core (1) in the neck and shoulder region, at both ends, and preferably on both top and bottom sides, said grooves originating at the surface and merging, towards the interior of the foam core (1), into a cavity (10) of e.g. bulbous cross-section, the depth of each groove (9) including the cavity (10) lying preferably between 10% and 40% of the overall height of the foam core (1).

9. Mattress overlay according to Claim 8, **characterized in that** the grooves (9) are spaced apart from each other at a distance which is less than the height of the foam core (1) and **in that** the depth of the grooves (9) including the cavities (10) increases from the end of the foam core (1) towards the middle of each neck and shoulder region of the foam core (1), and then decreases again.

10. Mattress overlay according to Claim 8 or 9, **characterized in that** the spacing of the parallel grooves (9) in the foam core (1) is equal to the spacing of the parallel quilting (5) or to an integral multiple thereof.

11. Mattress overlay according to any one of Claims 8 to 10, **characterized in that** the foam core (1) has an indentation (11) whose depth approximately corresponds to that of the herbal overlay.

12. Mattress overlay according to any one of Claims 8 to 11, **characterized in that** the parallel quilting seams (5) of the herbal padding (2) lie between the grooves (9) in the foam core (1).

## Revendications

1. Élément de couverture pour un matelas, plus particulièrement pour un noyau en matériau alvéolaire, **caractérisé en ce que** l'élément de couverture renferme, entre deux couches de fibres non tissées (3, 4), des herbes (2) coupées et séchées, comme par exemple, de l'eucalyptus, de la fougère, du foin, de la lavande, de l'arnica, de la camomille, de l'achillée et d'autres herbes du même type, en une quantité allant de préférence de 400 à 500 g/m².

2. Élément de couverture selon la revendication 1, **caractérisé en ce que** les deux couches de fibres non tissées (3, 4) sont reliées par une zone de piquage, par exemple, par des piqûres parallèles (5).

3. Élément de couverture selon la revendication 1 ou 2, **caractérisé en ce que** les herbes (2) coupées, séchées et disposées dans l'espace entre les couches de fibres non tissées (3, 4) sont immobilisées par piquage dans les fibres non tissées (3, 4), au moins partiellement.

4. Élément de couverture selon l'une des revendications 1 à 3, **caractérisée en ce que** les fibres non tissées (3, 4) de couverture sont constituées d'environ 50 % de laine de mouton et de 50 % de laine de cellulose.

5. Élément de couverture selon l'une des revendications 1 à 4, **caractérisé en ce qu'**une couche de carreaux de laine (6), sous une couche de couverture (7) en lin par exemple, est prévue à l'extérieur d'au moins une couche de fibres non tissées (3, 4).

6. Elément de couverture selon l'une des revendications 1 à 5, **caractérisé en ce qu'**il est prévu que la couture reliant les couches avec les herbes (2) sera réalisée sur un revêtement en coton, plus particulièrement en coton Jersey, recouvrant la couche de couverture (7), et **en ce que** tout l'élément de couverture présente une zone de piquage.

7. Elément de couverture selon l'une des revendications 1 à 6, **caractérisé en ce que** le revêtement, en tant que revêtement du matelas (12), renferme pour l'essentiel le noyau en matériau alvéolaire (1) du matelas, et les herbes qu'il contient (2), y compris les fibres non tissées (3, 4) les entourant, sont exclusivement disposées dans la zone d'allongement du noyau en matériau alvéolaire (1).

8. Élément de couverture selon l'une des revendications 1 à 7, **caractérisé en ce que** le matelas, plus particulièrement le noyau en matériau alvéolaire (1), présente aux deux extrémités, au niveau de la nuque et des épaules, de préférence sur le dessus et le dessous de la surface, des rainures (9) s'étendant parallèlement dans le sens transversal, qui se transforment du côté de l'intérieur du noyau en matériau alvéolaire (1) en un espace creux (10), par exemple à section transversale en forme de poire, la profondeur de chaque rainure (9) avec l'espace creux (10) représentant entre 10 et 40 % de la hauteur totale du noyau en matériau alvéolaire (1).

9. Élément de couverture selon la revendication 8, **caractérisé en ce que** les rainures (9) sont prévues espacées d'une distance inférieure à la hauteur du noyau en matériau alvéolaire (1) et **en ce que** la profondeur des rainures (9), y compris les espaces creux (10), augmente de l'extrémité du noyau en matériau alvéolaire (1) jusqu'à la moitié de la zone de la nuque et des épaules du noyau en matériau alvéolaire (1), puis diminue à nouveau.

10. Élément de couverture selon la revendication 8 ou 9, **caractérisé en ce que** les distances des rainures parallèles (9) dans le noyau en matériau alvéolaire (1) correspondent aux distances dans la zone de piquage (5), où en sont un multiple.

11. Élément de couverture selon l'une des revendications 8 à 10, **caractérisé en ce que** le noyau en matériau alvéolaire (1) présente dans la face d'allongement, un enfoncement (11) aux dimensions à peu prés similaires à celles de la couche d'herbes.

12. Élément de couverture selon l'une des revendications 8 à 11, **caractérisé en ce que** les piqûres parallèles (5) des herbes contenues dans le matelas (2) se situent entre les rainures (9) du noyau en matériau alvéolaire (1).
